# EUROPÄISCHE PATENTSCHRIFT

(11) **EP 0 479 783 B1**
(45) Veröffentlichungstag und Bekanntmachung des Hinweises auf die Patenterteilung: **11.08.1993**
(21) Anmeldenummer: 89911777.4
(22) Anmeldetag: 26.10.1989
(51) Int. Cl.: B24B 21/18, B24B 23/06

(54) **HANDBANDSCHLEIFMASCHINE**
HAND SANDER
PONCEUSE PORTATIVE A BANDE

(30) Priorität: 27.06.1989 DE 3921003
(43) Veröffentlichungstag der Anmeldung: 15.04.1992
(73) Patentinhaber: ROBERT BOSCH GMBH, 70442 Stuttgart (DE)
(72) Erfinder: WALZ, Heinz, D-7000 Stuttgart 80 (DE); STIERLE, Peter, D-7035 Waldenbuch (DE); RÜSS, Albert, D-7024 Filderstadt 1 (DE)
(74) Vertreter: Voss, Klaus, Dipl.-Ing.
(86) Internationale Anmeldenummer: DE8900686
(87) Internationale Veröffentlichungsnummer: WO9100163

(56) Entgegenhaltungen:
- EP-A- 0 007 172
- EP-A- 0 168 299
- EP-A- 0 168 531
- DE-C- 602 436
- FR-A- 945 719

## Beschreibung

Die Erfindung betrifft eine Handbandschleifmaschine mit den Merkmalen des Oberbegriffs des Anspruchs 1.

Eine gattungsgleiche Handbandschleifmaschine mit Antriebs- und Umlenkrolle und mit einer automatischen Bandlaufzentrierung ist in der EP-A-0 007172 beschrieben. Am Gehäuse der bekannten Handbandschleifmaschine ist ein Fühler mit Hebelsystem zum Schwenken der Umlenkrolle gelagert. Die Lagerung befindet sich nahe der Umlenkrolle.

Handbandschleifmaschinen haben die Eigenart, daß das umlaufende Schleifband abhängig von Beanspruchungskraft und -richtung seitlich auswandert. Die Bandlaufzentrierung ist dafür vorgesehen, die korrekte Übereinstimmung der Schleifbandmitte zur Mitte der Antriebs-bzw. Umlenkrollenlauffläche zu sichern. Sobald sich das Schleifband quer zur Umlaufrichtung bewegt, trifft es mit einer Bandkante auf den nah beabstandeten Fühler. Der Fühler wirkt über das Hebelsystem auf die Umlenkrolle. Diese wird derart aus ihrer zur Antriebsrolle achsparallelen Lage bewegt, daß das Band wieder in die Mitte des Rollenumfangs gelenkt wird.

Nachteile der bekannten Bandlaufzentrierung sind deren aufwendige, vielgelenkige Konstruktion mit Störanfälligkeit gegen Schwingungen und Verschmutzung sowie der hohe Verschleiß sowohl am Hebelsystem zur Bandlaufzentrierung als auch an dem zu zentrierenden Schleifband. Ein weiterer Nachteil ist das notwendige Justieren der bekannten Bandlaufzentrierung je nach z.B. abnutzungsbedingter Längung des Schleifbandes oder infolge von Längendifferenzen unterschiedlicher Schleifbänder beim Wechseln.

### Vorteile der Erfindung

Handbandschleifmaschinen mit den Merkmalen des Anspruchs 1 haben den Vorteil einer einfachen, robusten und funktionssicheren Konstruktion mit vermindertem Verschleiß sowohl an der Zentriereinrichtung als auch am Schleifband. Die Standzeit des Schleifbandes wird erheblich verlängert. Die mit Handbandschleifmaschinen erreichbare Arbeitsqualität wird verbessert. Arbeitsunterbrechungen infolge Versagens der automatischen Bandlaufzentrierung sowie eine daraufhin notwendige Justierung von Hand entfallen. Die Merkmale der dem Anspruch 1 folgenden Ansprüche dienen der vorteilhaften Ausgestaltung der Erfindung. Besondere Vorteile der Erfindung ergeben sich durch die kompakte, ebene Hebelanordnung der Bandlaufzentrierung ohne Lagerung am Gehäuse mit nur einer einzigen Schwenkachse. Die Erfindung löst die Aufgabe, eine ebenso feinfühlige wie robuste Bandlaufzentrierung für eine Handbandschleifmaschine mit wenigen, einfach herstellbaren und funktionssicheren Teilen zu schaffen, durch die sich eine Justierung nach dem Schleifbandwechsel erübrigt.

### Zeichnung

Ausführungsbeispiele der Erfindung sind nachstehend in der Beschreibung mit zugehöriger Zeichnung erläutert. Es zeigen die Figur 1 eine Ansicht einer Handbandschleifmaschine von unten, die Figur 2 deren Seitenansicht und die Figur 3 ein gesondertes Ausführungsbeispiel der Umlenkrolle.

### Beschreibung der Ausführungsbeispiele

Figur 1 zeigt eine Handbandschleifmaschine 1 mit nicht im einzelnen dargestelltem Motor. Die Handbandschleifmaschine 1 hat ein Gehäuse 2, das einerseits eine Achse 3 mit einer Antriebsrolle 4, sowie andererseits ein Führungsblech 5 aufnimmt. Auf diesem ist ein Steuerblech 6 mit einem gabelförmigen Ende zur Aufnahme einer Achse 7 einer Umlenkrolle 8 gelagert. Das Steuerblech 6 ist über eine als Gelenk ausgebildete Schwenkachse 9 - oder wahlweise 10 - schwenkbar am Führungsblech 5 gehalten. Das Führungsblech 5 ist in Führungsnuten 11 des Gehäuses 2 quer zu den Achsen 3, 7 verschiebbar geführt.

Das Steuerblech 6 endet an seiner dem gabelförmigen Ende abgewandten Seite in einem Hebelarm 12. Dieser trägt ein Anlaufteil 12' in Form einer Anlaufrolle, die unmittelbar benachbart zur vorgesehen Bewegungsbahn einer Außenkante 13 eines auf Antriebsrolle 4 und Umlenkrolle 8 sowie über eine - in Figur 2 gezeigte - Schleifplatte 19 geführten Schleifbandes 14 nahe der Antriebsrolle 4 positioniert ist. Um eine Klemmschraube 15 mit Exzenterbolzen 16 am Hebelarm 12 ist das Anlaufteil 12' drehbar gelagert und über den Exzenterbolzen 16 relativ zur Auffenkante 13 verstellbar. Eine Druckfeder 17 ist auf der einen Seite im Bereich der Führungsnuten 11 am Gehäuse 2 und auf der anderen Seitein einem stufenförmigen Bereich des Führungsblechs 5 abgestützt. Zusätzlich zur Druckfeder 17 kann eine weitere Druckfeder 18 zwischen dem antriebsrollenseitigen Ende des Führungsblechs 5 und dem Hebelarm 12 abgestützt sein. Die Umlenkrolle 8 trägt außermittig, auf der Seite des Anlaufteils 12', auf ihrem Umfang zwei O-Ringe 20.

Die in Figur 2 gezeigte Seitenansicht der Handbandschleifmaschine 1 verdeutlicht die Position des Hebelarms 12 mit dem Anlaufteil 12' zum Schleifband 14 und der Schleifplatte 19. Außerdem ist die Position des Führungsblechs 5 auf etwa halber Höhe der Antriebs- und Umlenkrollen 4, 8 und oberhalb dieser die Position des Motors gezeigt.

Das Ausführungsbeispiel in Figur 3 zeigt eine Führungsrolle 28, die auf ihrem Umfang, anstelle der zwei O-ringe 20 gemäß Figur 1, seitlich einen Wulst 40 trägt, der in den Rollenwerkstoff eingeformt ist.

Die Bandlaufzentrierung und damit zusammenhängende Abläufe an der Handbandschleifmaschine 1 sind nachfolgend beschrieben:
Der Motor treibt die Antriebsrolle 4 an. Diese überträgt die für das Schleifen erforderliche, umlaufende Bewegung auf das Schleifband 14 und damit auf die Umlenkrolle 8, 28. Mit der Seite der Schleifplatte 19 wird die Handbandschleifmaschine 1 auf eine zu schleifende Fläche gesetzt und festgehalten. Das über diese Fläche gleitende Schleifband 14 bewirkt den Oberflächenabtrag.

Bei Querbewegungen der Handbandschleifmaschine 1 beim Schleifen kann es geschehen, daß das Schleifband 14 in Betrachtungsrichtung beispielsweise nach links auf den Rollen 4, 8 bzw. 28 querläuft. Dabei trifft die linke Außenkante 13 auf das Anlaufteil 12' des Hebelarms 12 und bewegt diesen nach links. Diese Linksbewegung bewirkt eine gleichsinnige Bewegung des Steuerblechs 6 um die Schwenkachse 9 bzw. 10. Das gabelförmige Ende des Steuerblechs 6 schwenkt mit der Umlenkrolle 8, 28 infolge dieser Bewegung nach rechts um die Schwenkachse 9 bzw. 10. Damit wird mit der Umlenkrolle 8 bzw. 28 das Schleifband 14 entgegen seiner Querbewegung nach rechts geführt. Sobald das Schleifband 14 seine korrigierte Position einnimmt, ist das Anlaufteil 12' entlastet. Infolgedessen schwenkt der Hebelarm 12 mit dem Steuerblech 6 um die Schwenkachse 9 bzw. 10 nach rechts und damit das gabelförmige Ende des Steuerblechs 6 um die Schwenkachse 9 bzw. 10 nach links in die Ausgangsposition zurück.

Die Achsen 3, 7 bind so justiert, daß eine definierte, nach links gerichtete, geringe Übersteuerungstendenz des Schleifbandes 14 besteht, so daß dieses ständig geringfügig zum Anlaufteil 12' hin und von diesem weg querpendelt. Diese Übersteuerungstendenz ist durch die Dimensionierung der zusätzlichen Druckfeder 18 oder durch die Anordnung der O-Ringe 20 bzw. des Wulstes 40 an der Umlenkrolle 8 bzw. 28 oder durch die alternative, außermittige Schwenkachse 10 variierbar. Wird die Querbewegung des Schleifbandes 14 durch äußeren Einfluß, z.B. beim Querschleifen mit der Handbandschleifmaschine, stärker, verstärkt sich auch die vorbeschriebene Rückstellwirkung.

Eine Querbewegung des Schleifbandes in Betrachtungsrichtung nach rechts wird infolge der Übersteuerungstendenz nach links selbsttätig ausgeglichen.

Die Druckfedern 17, 18 sind Mittel zum betriebsnotwendigen Spannen des Schleifbandes 14 und bewirken eine Kraftbeaufschlagung der Umlenkrolle 8 bzw. 28 weg von der Antriebsrolle 4.

Der Exzenterbolzen 16, mit dem das Anlaufteil 12' parallel zu den Achsen 3, 7 verstellbar ist, erlaubt es, das Schleifband 14 in eine geänderte Zentrierlage, insbesondere in Betrachtungsrichtung nach rechts zu verschieben. Dadurch ragt das Schleifband 14 mit seiner Außenkante 13 über die rechte Außenkante der Handbandschleifmaschine bzw. der Schleifplatte 19 hinaus. Dies ermöglicht ein besonders exaktes und feines, bündig abschließendes Schleifen stufiger Flächen bzw. Hohlkehlen.

Einen besonders schnell ansprechenden Regelmodus bewirkt die eng benachbarte Position des Anlaufteils 12' zur Antriebsrolle 4 nahe der Schleifplatte 19, weil die Querverschiebung des Schleifbandes 14 zuerst in diesem Bereich beginnt. Die Trägheit des Regelkreises ist damit deutlich verringert, weil bereits beim Entstehen der Querverschiebung diese sich selbst zurücksteuert.

## Patentansprüche

1. Handbandschleifmaschine (1) mit einem eine Motor aufnehmednen Gehäuse (2), an dem einerseits eine Antriebsrolle (4) und andererseits mit im Abstand davon im wesentlichen parallelachsig aber aus der parallelachsigen Anordnung heraus bewegbar angeordnet eine Umlenkrolle (8, 28) drehbar gelagert sind, über die sowie über eine Schleifplatte (19) ein endloses Schleifband (14) umlaufend geführt ist, wobei ein innerhalb des Gehäuses (2) im wesentlichen parallel zur Schleifplatte (19) angeordnetes Führungsblech (5) ein Steuerblech (6) mit einem gabelförmigen Ende zur Aufnahme der Umlenkrolle (8, 28) trägt und mit dieser verschiebbar angeordnet ist sowie von mindestens einer Feder (17) beaufschlagt ist, mit einem die Position des Schleifbandes (14) an dessen Außenkante (13) mittels eines Anlaufteils (12') abtastenden und um eine senkrecht zum Führungsblech (5) verlaufende Schwenkachse (9,10) schwenkbar gelagerten Hebelarm (12), der auf die Position des Schleifbandes (14) einwirkt, dadurch gekennzeichnet, daß die Schwenkachse (9, 10) im Führungsblech (5) sitzt, daß das Steuerblech (6) gemeinsam mit dem gabelförmigen Ende um die Schwenkachse (9, 10) schwenkbar ist, in einer einstückigen, zur Antriebsrolle (4) weisenden Verlängerung den Hebelarm (12) bildet und das insbesondere als Anlaufrolle ausgestaltete Anlaufteil (12') trägt.

2. Handbandschleifmaschine nach Anspruch 1, dadurch gekennzeichnet, daß das Anlaufteil (12') an der Außenkante (13) des Schleifbandes (14) nahe benachbart der Antriebsrolle (4) und der Schleifplatte (19) angeordnet ist.

3. Handbandschleifmaschine nach Anspruch 2, dadurch gekennzeichnet, daß die Umlenkrolle (8, 28) auf ihrem Umfang auf der Seite des Hebelarms (12) mindestens einen O-Ring (20) trägt.

4. Handbandschleifmaschine nach Anspruch 2, dadurch gekennzeichnet, daß die Umlenkrolle (28) auf ihrem Umfang auf der Seite des Hebelarms (12) einen umlaufenden, eingeformten Wulst (40) trägt.

## Claims

1. Hand belt sander (1) having a housing (2) receiving a motor, on which housing there are rotatably mounted, on the one hand, a drive roller (4) and, on the other hand, disposed at a distance therefrom on an essentially parallel axis but so as to be movable out of the parallel-axis arrangement, a deflection roller (8, 28), over which and over a sanding plate (19) there is guided, in revolving motion, a continuous sanding belt (14), a guide plate (5), disposed essentially parallel to the sanding plate (19) within the housing (2), supporting a control plate (6) having a forked end for the reception of the deflection roller (8, 28) and being disposed displaceably with the said deflection roller and being acted upon by at least one spring (17), and having a lever arm (12), which scans the position of the sanding belt (14) at its outer edge (13) by means of a butting part (12') and is mounted pivotably about a swivel axle (9, 10) running perpendicularly to the guide plate (5) and acts upon the position of the sanding belt (14), characterised in that the swivel axle (9, 10) is seated in the guide plate (5), in that the control plate (6) can be swivelled jointly with the forked end about the swivel axle (9, 10), forms the lever arm (12) in a one-piece extension pointing towards the drive roller (4) and supports the butting part (12') shaped particularly as a butting roller.

2. Hand belt sander according to Claim 1, characterised in that the butting part (12') is disposed on the outer edge (13) of the sanding belt (14) closely adjacent to the drive roller (4) and the sanding plate (19).

3. Hand belt sander according to Claim 2, characterised in that the deflection roller (8, 28) supports on its periphery, on the side of the lever arm (12), at least one O-ring (20).

4. Hand belt sander according to Claim 2, characterised in that the deflection roller (28) supports on its periphery, on the side of the lever arm (12), a circumferential, formed-in bead (40).

## Revendications

1. Ponceuse portative à bande (1) avec un boîtier (2) recevant un moteur, boîtier sur lequel sont montées, mobiles en rotation d'un côté, une poulie d'entraînement (4) et de l'autre côté une poulie de renvoi (8, 28) placée à une certaine distance et essentiellement d'axe parallèle à la première, mais pouvant se déplacer hors du dispositif à axes parallèles, sur ces poulies ainsi que sur une plaque de frottement (19) est guidée en rotation une bande abrasive (14) continue, et à l'intérieur du boîtier (2) une tôle de guidage (5) placée de façon essentiellement parallèle à la plaque de frottement (19) porte une tôle de commande (6) ayant une extrémité en forme de fourche pour recevoir la poulie de renvoi (8; 28), elle est prévue déplaçable avec cette dernière et est soumise au moins à un ressort (17), la tôle (6) a un bras de levier (12) qui détecte la position de la bande abrasive (14) sur son bord extérieur (13) au moyen d'une pièce de démarrage (12'), qui est monté pivotable autour de son axe de pivotement (9, 10) se développant perpendiculairement à la tôle de guidage (5) et qui influe sur la position de la bande abrasive (14), caractérisée en ce que l'axe de pivotement (9, 10) est placé dans la tôle de guidage (5), en ce que la tôle de commande (6) ensemble avec l'extrémité en forme de fourche peut pivoter autour de l'axe (9, 10), elle constitue dans un prolongement monobloc dirigé vers la poulie d'entraînement (4) le bras de levier (12) et porte la pièce de démarrage (12') développée comme galet de démarrage.

2. Ponceuse portative à bande selon la revendication 1, caractérisée en ce que la pièce de démarrage (12') est placée sur le bord extérieur (13) de la bande abrasive (14) tout à fait proche de la poulie d'entraînement (4) et de la plaque de frottement (19).

3. Ponceuse portative à bande selon la revendication 2, caractérisée en ce que la poulie de renvoi (8, 28) porte à sa périphérie du côté du bras de levier (12) au moins un anneau torique (20).

4. Ponceuse portative à bande selon la revendication 2, caractérisée en ce que la poulie de renvoi (28) porte sur son pourtour du côté du bras de levier (12) un bourrelet (40) circulaire continu.
